# EUROPÄISCHE PATENTSCHRIFT

(11) **EP 1 252 019 B1**
(45) Veröffentlichungstag und Bekanntmachung des Hinweises auf die Patenterteilung: **22.04.2009**
(21) Anmeldenummer: 00991082.9
(22) Anmeldetag: 16.12.2000
(51) Int. Cl.: B41F 27/12

(54) **ANORDNUNG ZUM ENTLEEREN UND BEFÜLLEN EINES MIT ARBEITSFLUID BEAUFSCHLAGBAREN SCHLAUCHES**
ARRANGEMENT FOR EMPTYING AND FILLING OF A HOSE ADMITTING A WORKING FLUID
DISPOSITIF POUR VIDER ET REMPLIR UN TUYAU FLEXIBLE SOUMIS A L'ACTION D'UN FLUIDE DE TRAVAIL

(30) Priorität: 31.01.2000 DE 10004143
(43) Veröffentlichungstag der Anmeldung: 30.10.2002
(73) Patentinhaber: Koenig & Bauer Aktiengesellschaft, 97080 Würzburg (DE)
(72) Erfinder: ZINK, Wolfgang, Peter, 97531 Theres (DE)
(86) Internationale Anmeldenummer: PCT/DE2000/004499
(87) Internationale Veröffentlichungsnummer: WO 2001/056796

(56) Entgegenhaltungen:
- EP-A- 0 386 432
- DE-A- 4 244 077
- GB-A- 2 283 062

## Beschreibung

Die Erfindung betrifft eine Anordnung zum Entleeren und Befüllen eines mit Arsbeitsfluid beaufschlagbaren Schlauches entsprechend dem Oberbegriff des Anspruchs 1.

Durch die DE 42 44 077 C2 ist das Befüllen sowie das Entlüften von Schläuchen beim Aufspannen und Entfernen von biegsamen, an ihren Enden abgekanteten Druckplatten auf einen Formzylinder bzw. Entfernen von einem Formzylinder bekannt.

Die GB 2 283 062 A zeigt eine Einrichtung zum Befüllen und Entleeren eines Kissens mit einem Druckmittel. Das Entleeren erfolgt über eine Drossel mittels des Ejektorprinzips.

Der Erfindung liegt die Aufgabe zugrunde, eine Druckmaschine mit einem formveränderbaren Schlauch und eine Anordnung zum Entleeren und Befüllen eines mit Arbeitsfluid beaufschlagbaren Schlauches zu schaffen.

Die Aufgabe wird erfindungsgemäß durch die Merkmale des Anspruchs 1.

Die mit der Erfindung erzielbaren Vorteile bestehen insbesondere darin, daß ein zum Festhalten oder Festklemmen von Gegenständen benutzter Schlauch in kürzester Zeit vollständig entleert werden kann. Dies ist vorteilhaft, z. B. beim Zuführen von abgekanteten Druckplatten zu einem Formzylinder durch einen Zuführschacht einer Zuführvorrichtung, in welchem die abgekanteten Enden der Druckplatte durch gefüllte Schläuche zeitweise an der Schachtwand festgeklemmt werden. Besonders vorteilhaft ist es auch, wenn die Schläuche nach dem Entleeren des Füllmediums bzw. des Arbeitsfluids vollständig flach liegen. Dadurch wird die Länge des möglichen Arbeitshubes vergrößert. Dies ist besonders vorteilhaft für die Dimensionierung der lichten Weite eines Transportschachtes zum Befördern von stirnseitig abgekanteten Druckplatten, in denen Schläuche als druckmittelbetätigbare Klemmelemente angeordnet sind.

Ein Ausführungsbeispiel der Erfindung ist in der Zeichnung dargestellt und wird im folgenden näher beschrieben.

Es zeigen:
- Fig. 1: die Prinzipdarstellung einer Schaltungsanordnung zum schnellen Entleeren von mit Arbeitsfluid gefüllten Schläuchen in Füllstellung des Schlauches
- Fig. 2: eine Prinzipdarstellung analog Fig. 1, jedoch in Entleerstellung des Schlauches.

Ein Aktor 01, z.B. ein formveränderbarer Schlauch 01, ist über eine Zuleitung 02 mit einer Druckquelle 03 für ein Arbeitsfluid, z. B. Gas, insbesondere Druckluft, verbunden. In der Zuleitung 02 ist ein erstes Wegeventil 04, z. B. ein Dreiwege-Ventil, sowie ein zweites Wegeventil 06, z. B. ein Fünfwege-Ventil, angeordnet.

Das zweite Wegeventil 06 weist einen Anschluß für eine Leitung 07 auf, welche zweckmäßigerweise in einem Drosselventil 08 mit einem nachgeschalteten Schalldämpfer 09 endet. Das zweite Wegeventil 06 ist über die Zuleitung 02 mit dem ersten Wegeventil 04 verbunden.

Das erste Wegeventil 04 weist einen Anschluß für eine erste Leitung 11 auf, die wiederum direkt mit dem Drosselventil 08 verbunden ist. Von der vom zweiten Wegeventil 06 abgehenden Auslaßleitung 07 zweigt eine pneumatisch betätigbare Steuerleitung 12 ab, welche bei Druckluftbeaufschlagung das erste Wegeventil 04 gegen die Kraft einer Rückstellfeder umschaltet.

Die Anordnung arbeitet wie nachfolgend beschrieben: Entsprechend der Darstellung nach Fig. 1 befinden sich der Schlauch 01 sowie die Wegeventile 04; 06 in Befüllstellung A, d. h. der Schlauch 01 wird mit von der Druckquelle 03 kommenden Druckluft befüllt. Dabei verändert sich der Querschnitt des Schlauches 01 und wird annähernd kreisförmig oder auch oval, je nach dem, wieviel Platz in einem Kanal z. B. eines Plattenzylinders vorhanden ist, in welchem nicht dargestellte Druckplatten bzw. deren abgekantete Enden festgeklemmt werden.

Nachdem ein Schaltbefehl, z. B. vom Maschinenleitstand zum Lösen der Druckplatten ausgegeben worden ist, schaltet das zweite Wegeventil 06 in die Entleerstellung B um (Fig. 2). Die aus der Druckquelle 03 kommende Druckluft wird durch die Ventilstellung des zweiten Wegeventils 06 der zweiten Leitung 07 zugeführt, wobei die Druckluft über das Drosselventil 08 sowie den Schalldämpfer 09 ins Freie abgeblasen wird. Gleichzeitig ist die von der Auslaßleitung 07 abzweigende Steuerleitung 12 mit Druckluft beaufschlagt, so daß das erste Wegeventil 04 in Entleerstellung B umschaltet. Der Schlauch 01 wird über die durch das erste Wegeventil 04 freigeschaltete erste Leitung 11 leergesaugt, indem die abzusaugende Luft dem von der Druckquelle 03 mit Druckluft beaufschlagten Drosselventil 08 zum Aufblasen über den Schalldämpfer 09 zugeführt wird. Dabei weist das Arbeitsfluid aus der Druckquelle 03 gegenüber dem Arbeitsfluid aus dem Schlauch 01 eine positive Differenzgeschwindigkeit auf. Positive Differenzgeschwindigkeit heißt, daß das Arbeitsfluid aus der Druckquelle 03 eine dem Arbeitsfluid aus der Ableitung 11 gegenüber größere Strömungsgeschwindigkeit aufweist (Ejektorprinzip).

Der Schlauch 01 wird also über das Drosselventil 08 entleert und beim Befüllen des Schlauches 01 wird das Drosselventil 08 mit einem Bypass, d. h. der Leitung 02, überbrückt.

Dadurch ist es möglich geworden, den Schlauch 01 in allerkürzester Zeit zu entlüften, was die Rüstzeiten verkürzt. Darüber hinaus ist die Dicke eines leergesaugten Schlauches gegenüber der Dicke eines nur entlüfteten Schlauches geringer - in letzterem ist noch Restluft enthalten - so daß z. B. Kanäle zum Aufnehmen von abgekanteten Plattenschenkeln allein durch diese Maßnahme schmal gehalten werden können.

Als Arbeitsfluid kann auch eine Flüssigkeit verwendet werden, wie z. B. Öl und dergleichen, was dann jedoch nach dem Entweichen aus dem Drosselventil 08 bzw. aus dem Schalldämpfer 09 aufgefangen wird.

Nach einer anderen Ausführungsvariante ist es auch möglich, das Drosselventil 08 wegzulassen und nur die Ableitung 11 des Wegeventils 04 mit der Auslaßleitung 07 zu verbinden. Bereits das mit hohem Druck, z. B. drei bis sechs bar, durch die Zuleitung 02 strömende Druckmedium, z. B. Druckluft ist in der Lage, die durch die Ableitung 11 entweichende Druckluft in Richtung Schalldämpfer 09 bzw. Luftauslaß mitzureißen.

Unter beiden Ausführungen wird eine nach dem Ejektorprinzip arbeitende Einrichtung 08 verstanden.

### Bezugszeichenliste

- 01: Schlauch
- 02: Zuleitung (01)
- 03: Druckquelle (02)
- 04: Wegeventil, erstes (02)
- 05: -
- 06: Wegeventil, zweites (02)
- 07: Leitung
- 08: Drosselventil
- 09: Schalldämpfer
- 10: -
- 11: Ableitung (04)
- 12: Steuerleitung (07; 04)

- A: Füllstellung (01; 04; 06)
- B: Entleerstellung (01; 04; 06)

## Patentansprüche

1. Anordnung zum Entleeren und Befüllen eines mit Arbeitsfluid beaufschlagbaren Aktors (01), wobei das Arbeitsfluid mittels einer nach dem Ejektorprinzip arbeitenden Einrichtung absaugbar ist, und der Aktor (01) mittels eines die nach dem Ejektorprinzip arbeitende Einrichtung (08) überbrückenden Bypasses (02) befüllbar ist, wobei ein erstes Wegeventil (04) wahlweise über eine Ableitung (11) den Aktor (01) mit dem Drosselventil (08) oder den Aktor (01) über eine Zuleitung (02) mit der Druckquelle (03) verbindbar angeordnet ist, wobei in der Zuleitung (02) ein zweites Wegeventil (06) angeordnet ist, wobei das zweite Wegeventil (06) eine Druckquelle (03) wahlweise mit dem Drosselventil (08) oder dem Aktor (01) verbindet, wobei das zweite Wegeventil (06) über eine Steuerleitung (12) das erste Wegeventil (04) ansteuernd angeordnet ist, **dadurch gekennzeichnet, daß** das erste Wegeventil (04) bei Druckluftbeaufschlagung gegen die Kraft einer Feder umschaltbar ist.

2. Anordnung nach Anspruch 1, **dadurch gekennzeichnet, daß** eine beim Entleeren des Schlauches (01) mit dem Arbeitsfluid gefüllte erste Ableitung (11) mit einer, einen Arbeitsfluid von einer Druckquelle (03) fördernden zweiten Leitung (02; 07) verbindbar ist, wobei eine Geschwindigkeit des Arbeitsfluids aus der Druckquelle (03) eine größere Geschwindigkeit als das Arbeitsfluid aus dem Schlauch (01) aufweist.

3. Anordnung nach Anspruch 1, **dadurch gekennzeichnet, daß** die nach dem Ejektorprinzip arbeitende Einrichtung (08) als Drosselventil (08) ausgebildet ist.

4. Anordnung nach Anspruch 3, **dadurch gekennzeichnet, daß** dem Drosselventil (08) ein Schalldämpfer (09) nachgeschaltet ist.

5. Anordnung nach Anspruch 3, **dadurch gekennzeichnet, daß** die Ableitung (11) direkt mit dem Drosselventil (08) verbunden ist.

6. Anordnung nach Anspruch 1, **dadurch gekennzeichnet, daß** beide Wegeventile (04; 06) gemeinsam betätigbar sind.

## Claims

1. Arrangement for emptying and filling an actuator (01) which can be fed with a working fluid, the working fluid being capable of being aspirated by means of a device operating according to the ejector principle, and the actuator (01) being capable of being filled by means of a bypass (02) bypassing the device (08) operating according to the ejector principle, a first directional valve (04) being arranged so as to be capable of connecting alternatively the actuator (01) to the throttle valve (08) via a discharge pipe (11) or the actuator (01) to the pressure source (03) via a feed pipe (02), a second directional valve (06) being arranged in the feed pipe (02), the second directional valve (06) connecting a pressure source (03) alternatively to the throttle valve (08) or the actuator (01), the second directional valve (06) being arranged so as to actuate the first directional valve (04) via a control line (12), **characterized in that**, on application of compressed air, the first directional valve (04) can be switched against the force of a spring.

2. Arrangement according to Claim 1, **characterized in that** a first discharge pipe (11) filled with the working fluid on emptying of the hose (01) can be connected to a second pipe (02; 07) transporting a working fluid from a pressure source (03), the velocity of the working fluid from the pressure source (03) having a greater velocity than the working fluid from the hose (01).

3. Arrangement according to Claim 1, **characterized in that** the device (08) operating according to the ejector principle is in the form of a throttle valve (08).

4. Arrangement according to Claim 3, **characterized in that** a silencer (09) is connected downstream of the throttle valve (08).

5. Arrangement according to Claim 3, **characterized in that** the discharge pipe (11) is connected directly to the throttle valve (08).

6. Arrangement according to Claim 1, **characterized in that** the two directional valves (04; 06) can be actuated together.

## Revendications

1. Dispositif pour vider et remplir un actionneur (01) susceptible d'être sollicité par un fluide de travail, le fluide de travail étant susceptible d'être évacué par aspiration au moyen d'un dispositif travaillant selon le principe de l'éjecteur, et l'actionneur (01) étant susceptible d'être rempli au moyen d'une dérivation (02) pontant le dispositif (08) travaillant selon le principe de l'éjecteur, une première soupape à canaux (04) étant disposée de manière à pouvoir au choix, par l'intermédiaire d'une conduite d'évacuation (11), relier l'actionneur (01) à la soupape d'étranglement (08), ou relier l'actionneur (01), par une conduite d'amenée (02), à la source de pression (03), une deuxième soupape à canaux (06) étant disposée dans la conduite d'amenée (02), la deuxième soupape à canaux (06) reliant une source de pression (03), au choix, à la soupape d'étranglement (08) ou à l'actionneur (01), la deuxième soupape à canaux (06) étant disposée de manière à commander la première soupape à canaux (04) par l'intermédiaire d'une conduite de commande (12), **caractérisé en ce que** la première soupape à canaux (04) est susceptible d'être commutée à l'encontre de la force d'un ressort, en cas de sollicitation par de l'air comprimé.

2. Dispositif selon la revendication 1, **caractérisé en ce qu'**une première conduite d'évacuation (11), remplie du fluide de travail lors du vidage du tuyau flexible (01), est susceptible d'être reliée à une deuxième conduite (02 ; 07) transportant un fluide de travail depuis une source de pression (03), une vitesse du fluide de travail provenant de la source de pression (03) présentant une valeur supérieure à celle de la vitesse du fluide de travail provenant du tuyau flexible (01).

3. Dispositif selon la revendication 1, **caractérisé en ce que** le dispositif (08) travaillant selon le principe de l'éjecteur est réalisé sous forme de soupape d'étranglement (08).

4. Dispositif selon la revendication 3, **caractérisé en ce qu'**un silencieux (09) est installé en aval de la soupape d'étranglement (08).

5. Dispositif selon la revendication 3, **caractérisé en ce que** la conduite d'évacuation (11) est reliée directement à la soupape d'étranglement (08).

6. Dispositif selon la revendication 1, **caractérisé en ce que** les deux soupapes à canaux (04 ; 06) sont susceptibles d'être actionnées conjointement.
